# EUROPÄISCHE PATENTANMELDUNG

(11) **EP 4 707 222 A1**
(43) Veröffentlichungstag der Anmeldung: **11.03.2026**
(21) Anmeldenummer: 25196388.0
(22) Anmeldetag: 18.08.2025
(51) Int. Cl.: B66F 7/28, B66F 7/02

(54) **SCHWENKARMEINRICHTUNG FÜR EINE HUBVORRICHTUNG UND HUBVORRICHTUNG**

(30) Priorität: 05.09.2024 DE 202024105084 U
(71) Anmelder: MAHA Maschinenbau Haldenwang GmbH & Co. KG, 87490 Haldenwang (DE)
(72) Erfinder: Seeliger, Holger, 87634 Günzach (DE)
(74) Vertreter: MERH-IP Matias Erny Reichl Hoffmann Patentanwälte PartG mbB

(57) **Zusammenfassung**

Schwenkarmvorrichtung (100) für eine Hubvorrichtung mit zumindest einem Schwenkarmträger (101), zumindest einem Schwenkarm (102), zumindest einem Lager (103), und zumindest einem Fahrzeugaufnahmeteil (200), das einen Formschlusskörper (210) aufweist. wobei das zumindest eine Lager (103) den zumindest einen Schwenkarm (102) kontinuierlich schwenkbar mit dem zumindest einen Schwenkarmträger (101) verbindet.

## Beschreibung

Die vorliegende Offenbarung betrifft eine zum Anheben und Absenken von (Kraft-)Fahrzeugen ausgebildete Hubvorrichtung, insbesondere eine Hebebühne oder ein vergleichbares Hebezeug. Besonders bevorzugt handelt es sich um eine Schwenkarm-Hubvorrichtung, die eine offenbarungsgemäße Schwenkarmvorrichtung aufweist. Es wird offenbarungsgemäß ein hochpräzises Positionieren der Schwenkarme der Schwenkarmvorrichtung relativ zu Aufnahmepunkten eines Kraftfahrzeuges ermöglicht und erleichtert, sowie eine hochsichere Verbindung zwischen Fahrzeug und Schwenkarm hergestellt.

### Hintergrund

Bei allen bekannten Schwenkarm-Hebebühnen, wie Unter- und Überflurhebebühnen, Säulen-Hebebühnen, Stempel-Hebebühnen, usw., ist die Tragarmarretierung am Schwenkarmträger, d.h. der Verbindungsteil zwischen einem Hubstempel und einem oder mehreren Schwenkarm(en) mit einer Art von Rasten ausgeführt, wie auch die Figur 3 der DE102020210800 zeigt. Diese Rasten sind meist durch ineinandergreifende Zahnsegmente umgesetzt, welche nicht in jeder Position ineinander einrasten können, da die Zähne in manchen Positionen übereinanderstehen.

Tragarmarretierungen sind dabei so konstruiert, dass die Zahnsegmente, sobald der Schwenkarm (oder auch Tragarm nachfolgend genannt) in Bewegung kommt, einrasten. Eine Alternativkonstruktion ist bekannt und zwar, dass die Zähne der Segmente der Tragarmarretierung schräg sind. In diesem Fall fährt das Zahnsegment ein, die Arretierung ist aber trotzdem nicht im Eingriff oder nur teilweise. Auch hier ist es so, dass die Segmente erst vollständig einrasten müssen, um eine normerfüllende Kraft, die auf die Tragarmarretierung wirkt, zu erreichen.

Weiterhin ist es nachteilig, dass das Fahrzeug bislang üblicherweise auf Tragtellern aufgelegt wird und sich das Fahrzeug durch das Eigengewicht in den Tragteller, meist aus Gummi, einarbeitet, was im Hinblick auf eine verbesserte Verbindung zwischen Fahrzeug und Tragarm ebenfalls verbessert werden sollte.

Infolgedessen ist es eine Aufgabe der vorliegenden Offenbarung, zumindest die oben genannten Probleme des Standes der Technik zu beheben.

Zur Lösung der vorstehend genannten Aufgabe werden die Merkmale der unabhängigen Ansprüche vorgeschlagen. Die abhängigen Ansprüche betreffen bevorzugte Ausführungsbeispiele.

Die hier beschriebene Schwenkarmvorrichtung ist insbesondere zur Verwendung mit/für eine Hubvorrichtung vorgesehen, wobei alle gängigen Hubvorrichtungen mit Schwenkarmen für Kraftfahrzeuge, nachfolgend auch kurz Fahrzeuge genannt, umfasst sind. Insbesondere zählen dazu nicht abschließend: Schwenkarm-Hebebühnen, wie Unter- und Überflurhebebühnen, Säulen-Hebebühnen, Stempel-Hebebühnen, Scheren-Hebebühnen, etc.

Bevorzugt weist die Schwenkarmvorrichtung zumindest einen Schwenkarmträger auf, wobei auch andere Konstruktionen mit mehr als einem Schwenkarmträger oder auch Konstruktionen, bei denen der Schwenkarmträger einteilig oder mehrteilig ausgeführt sein kann, hier umfasst sein sollen. Ferner umfasst die Schwenkarmvorrichtung zumindest einen Schwenkarm, zumindest ein Lager und zumindest ein Fahrzeugaufnahmeteil, das zumindest einen Formschlusskörper aufweist. Das zumindest eine Lager verbindet bevorzugt den zumindest einen Schwenkarm kontinuierlich schwenkbar mit dem zumindest einen Schwenkarmträger.

Im Hinblick auf die Anzahl der einzelnen Komponenten sei angemerkt, dass diesbezüglich keine Einschränkung angenommen werden soll und dies durch den Begriff "zumindest" weiter unterstrichen werden soll; und auch wenn es derzeit üblichere und weniger übliche Konstruktionsformen von Hubvorrichtungen im Stand der Technik geben sollte, sollen alle technisch möglichen Bauformen mit Schwenkarm(en) hier umfasst sein. Üblich sind rein beispielsweise Konstruktionsformen, bei denen ein Schwenkarmträger je Schwenkarmvorrichtung (und eine Schwenkarmvorrichtung je Säule oder Stempel) vorgesehen ist und zwei Schwenkarme an dem Schwenkarmträger montiert sind; wobei an einem Endteil von jedem dieser zwei Schwenkarmträger jeweils ein Fahrzeugaufnahmeteil montiert ist. Nochmals jedoch: Die vorgenannte Kombination der Anzahl unterschiedlicher Komponenten der beispielhaften Hubvorrichtung ist lediglich ein Beispiel und eine andere Anzahl von Schwenkarmen, Trägern, und/oder etc. soll ebenfalls als offenbarungsgemäße Hubvorrichtung oder Schwenkarmvorrichtung angesehen werden.

Es sei notiert, dass die Schwenkbarkeit der Schwenkarme bekannt ist und ein Augenmerk dieser Offenbarung darauf liegt, dass die Gelenkverbindung zwischen Schwenkarmträger und Schwenkarm(en) mittels einem Gelenk erfolgt, bei dem keine Rast- oder sonstige Arretierungseinrichtung(en) im Bereich dieses Gelenkes vorgesehen ist/sind, mit der wie herkömmlich eine Schwenkposition des Schwenkarmes relativ zu dem Schwenkarmträger im unbeladenen Zustand eines Schwenkarmes festgestellt wird. Mit anderen Worten wird somit völlig auf die üblichen Rastarretierungen/Arretierungseinrichtung(en), wie beispielsweise im oben genannten Stand der Technik figürlich gezeigt, verzichtet. Dies wird auch durch den Begriff kontinuierlich unterstrichen bzw. ausgedrückt, der ebenfalls als "fließend" oder "nicht diskret" oder "rast(positions-)frei" verstanden werden kann. Die kontinuierliche Verschwenkbarkeit ist dabei bevorzugt im gesamten Schwenkwinkel gegeben, der im Bereich von wenigen Winkelgrad bis hin zu 30°, 50°, 90°, 120° oder 180° oder mehr Winkelgrad abdecken kann.

Die Kombination aus Formschlusskörper zur formschlüssigen Kontaktierung zwischen einem Aufnahmepunkt eines Fahrzeuges und dem Fahrzeugaufnahmeteil sowie der kontinuierlichen Verschwenkbarkeit ermöglicht dann, sobald Aufnahmepunkt und Fahrzeugaufnahmeteil/Formschlusskörper im formschlüssigen Eingriff miteinander sind, dass die Funktion der bekannten Arretiereinrichtungen ersetzt ist, so dass die Arretierung vorteilhafterweise ausschließlich über die blockierte Verschwenkbarkeit im Eingriff von Aufnahmepunkt und Formschlusskörper erreicht wird. Dies macht nicht nur die Tragarme bzw. die Schwenkarmvorrichtungen baulich erheblich weniger komplex, da die Arretiereinrichtungen wegfallen können, sondern es entstehen im gesamten Schwenkbereich eines Tragarms/Schwenkarmes keine Flächenabschnitte, in denen der Tragarm nicht stehen bleiben/positioniert werden kann, wie diese bei den bekannten Rastposition basierten Arretiereinrichtungen zwangsläufig vorhanden sind; und die nicht nutzbaren Flächenabschnitte im Schwenkbereich herkömmlicher Hubvorrichtungen den Nachteil mit sich bringen, dass bei Fahrzeugen, die eine sehr genaue Positionierung bzw. Übereinstimmung zwischen Aufnahmepunkt und Fahrzeugaufnahmeteil erfordern, bspw. Elektrofahrzeuge, bei denen die Batterie im Unterboden beim Heben nicht kontaktiert/belastet werden darf, oftmals die Schwenkarmpositionierung nicht funktioniert oder nur nach zeitaufwendigen Positionierungsarbeiten. Offenbarungsgemäß hingegen ist die Positionierung einfach, u.a. da über den gesamten Schwenkbereich möglich.

In einer bevorzugten Weiterentwicklung kann das zumindest eine Lager derart eingerichtet sein, dass ein Verschwenken des Schwenkarmes in Form einer Rotation um eine Achse z herum ermöglicht ist. Dies kann über übliche und bekannte Lagerformen erreicht werden, rein beispielsweise mittels einer Lagerwelle, um die ein Abschnitt des Schwenkarms herum angeordnet ist und zwar rotierbar um die Lagerwelle. Die (Schwenk-/Rotations-)Achse z steht bspw. regelmäßig parallel zu der Vertikalen und/oder vertikal zu einer Ebene, die beispielsweise von den Längsachsen zweier Schwenkarme aufgespannt wird, die an einem Schwenkarmträger montiert sind. Besonders bevorzugt ist die Rotation der einzige Bewegungsfreiheitsgrad an diesem Lager, so dass eine sehr definierte Verschwenkung ausgeführt werden kann.

In einer bevorzugten Weiterentwicklung kann das Fahrzeugaufnahmeteil lösbar von dem Schwenkarm sein; bevorzugt einsteckbar und bevorzugt zerstörungsfrei lösbar verbindbar mit einem Endabschnitt/Endteil des Schwenkarms. Lösbar oder austauschbar, insbesondere zerstörungsfrei lösbar, kann insbesondere mittels einer Steckverbindung ausgeführt sein, wobei auch andere mögliche Optionen hier umfasst sein sollen. Weiterhin können auch Sicherungsmittel, wie Steckstifte oder andere übliche Mittel vorgesehen sein, um das eingesteckte Fahrzeugaufnahmeteil temporär zu fixieren. Die Austauschbarkeit bzw. Lösbarkeit erlaubt es vorteilhaft, unterschiedliche Fahrzeugaufnahmeteile bspw. für unterschiedliche Fahrzeugmodelle/-typen zu verwenden.

In einer bevorzugten Weiterentwicklung kann zudem eine relative Rotation mittels Formschluss zwischen dem Endabschnitt und dem Fahrzeugaufnahmeteil im eingesteckten Zustand unterbunden sein. Dies kann, wie oben dargelegt, beispielsweise durch Steckstifte, Nuten oder dgl. erfolgen und sichert, dass das Fahrzeugaufnahmeteil während des Positionierungsvorganges des Schwenkarmes in einer definierten Position und ggf. Ausrichtung verbleibt.

In einer bevorzugten Weiterentwicklung kann der Formschlusskörper eine derartige Form aufweisen, dass im Kontakt oder Eingriff mit einem Aufnahmepunkt eines Kraftfahrzeuges Formschluss zwischen dem Formschlusskörper und dem Aufnahmepunkt gegeben ist. Formschluss soll hier insbesondere umfassen, dass im formschlüssigen Eingriff der beiden Teile oder zumindest Unterabschnitten dieser keine Relativbewegung zwischen diesen möglich ist; zumindest nicht in einer Ebene und/oder Rotation. Mit anderen Worten kann der Formschluss z.B. umfassen, dass ein rechteckiges Teil in eine rechteckige Ausnehmung eingreift, so dass Translation und Rotation unterbunden werden, hier mit Ausnahme einer Translation in der vertikalen Richtung, da dies bei der hier vorliegenden Anwendung eine mögliche bevorzugte Richtung ist, um den Eingriff herzustellen (nämlich durch vertikales Verfahren der Schwenkarme unterhalb des Fahrzeuges bis der Eingriff hergestellt oder unterbrochen ist).

Insbesondere die Herstellung eines Formschlusses führt dann auch zu der Arretierung der Schwenkarme in der entsprechenden Position, was bereits oben im Hinblick auf die offenbarungsgemäßen Vorteile erläutert worden ist.

In einer bevorzugten Weiterentwicklung kann der Formschlusskörper eine Form aufweisen, die abhängig vom Kraftfahrzeugmodell/-typ/-hersteller (gewählt bzw. vorgegeben) ist.

In einer bevorzugten Weiterentwicklung kann das Fahrzeugaufnahmeteil ein Kopplungsteil und den Formschlusskörper umfassen und besonders bevorzugt können das Kopplungsteil und der Formschlusskörper voneinander trennbar ausgeführt sein. Dies erlaubt es beispielsweise, dass der Formschlusskörper alleine und schnell austauschbar ist, bspw. über Lösen/Fixieren einer Schraubverbindung.

In einer bevorzugten Weiterentwicklung kann eine Krafterzeugungseinrichtung vorgesehen sein, die eine Kraft auf das Fahrzeugaufnahmeteil und/oder den Formschlusskörper aufbringt, deren Kraftrichtung entgegen der Gewichtskraft des Fahrzeugaufnahmeteils bzw. des Formschlusskörpers zeigt, so dass dadurch auch im unbelasteten Zustand der Formschlusskörper in Eingriff mit dem Aufnahmepunkt eines Fahrzeuges stehen kann.

In einer bevorzugten Weiterentwicklung kann einer oder mehrere der/des Schwenkarme/Schwenkarms teleskopierbar mit einer Vielzahl Schwenkarmabschnitten sein, so dass in der Längsachse der Schwenkarme ebenfalls eine Positionsadaption durchgeführt werden kann. Ferner, alternativ oder zusätzlich, kann ein (oder mehrere oder alle) Schwenkarm einen oder mehrere Gelenkabschnitte aufweisen, die relativ schwenkbar zu einem anderen Teil des Schwenkarmes, bevorzugt relativ schwenkbar zu dem einen oder mehreren Schwenkarmabschnitten, ist/sind. Dies ermöglicht dann noch weitere Einstell-/Positionierungsmöglichkeiten für größtmögliche Flexibilität und Arbeitserleichterung.

Ein weiterer Aspekt der vorliegenden Offenbarung umfasst zudem eine Hubvorrichtung mit zumindest einer Hubsäule, Stempel oder dgl. (nachfolgend wird als Beispiel von Säule oder Stempel gesprochen) und zumindest einer Schwenkarmvorrichtung gemäß zumindest einem der voranstehenden Aspekte/Weiterentwicklungen.

Weitere mögliche Ausgestaltungsoptionen und Details werden im Zusammenhang mit der Figurenbeschreibung dargelegt.

Zusammengefasst macht das hier vorgestellte Hubsystem (Schwenkarmvorrichtung, Hubvorrichtung) die Notwendigkeit einer Tragarmarretierung am Schwenkarmträger hinfällig. Dies wird durch Verwendung einer Formschluss-Aufnahme (Fahrzeugaufnahmeteil) (welche bevorzugt fest am Ende des Schwenkarms sitzt) erreicht, so dass das Fahrzeug mit dem Tragteller bzw. Fahrzeugaufnahmeteil verankert wird. Durch diese Verbindung kann sich der Schwenkarm nicht mehr bewegen. Dadurch entsteht eine Formschluss-Arretierung. Die offenbarungsgemäße Arretierung kann somit als stufenloses System bzw. als "Stufenlose Formschluss-Arretierung" beschrieben werden, da keine Zahnabstände und damit Raststufen oder dgl. mehr beachtet werden müssen. Das neue System ist sehr einfach zu bedienen und hochsicher.

**Kurzbeschreibung der Figuren**
- **Figuren 1a und 1b:**: zeigen schematisch und beispielhaft eine Stempelhebebühne mit einem angehobenen Fahrzeug gemäß einem beispielhaften Einsatzszenario der vorliegenden Offenbarung;
- **Figuren 2a und 2b:**: zeigen eine perspektivische Ansicht von zwei verschiedenen Ausgestaltungsbeispielen von Schwenkarmvorrichtungen gemäß vorliegenden Offenbarung;
- **Figur 2c:**: zeigt eine vergrößerte Detailansicht eines Ausschnittes aus Fig. 2b;
- **Figur 3:**: zeigt beispielhaft mögliche Formen von Aufnahme-Formschlusskörpern gemäß der vorliegenden Offenbarung;
- **Figur 4:**: zeigt eine alternative vergrößerte Detailansicht eines Ausschnittes aus Fig. 2b;
- **Figur 5:**: zeigt beispielhaft verschiedene Formen alternativer Formschlusskörper der vorliegenden Offenbarung
- **Figur 6:**: zeigt schematisch einen offenbarungsgemäßen Tragarm mit Gelenkarm.

### Detaillierte Beschreibung der Figuren

Im Folgenden werden Ausführungsbeispiele der vorliegenden Offenbarung anhand beispielhafter Figuren detailliert beschrieben. Die Merkmale der Ausführungsbeispiele sind im Ganzen oder teilweise kombinierbar und der vorliegende Gegenstand ist nicht auf die beschriebenen Ausführungsbeispiele beschränkt, sondern kann im Rahmen des Wissen einer Fachperson entsprechend ergänzt oder modifiziert werden.

Figur 1a und Figur 1b zeigen zunächst beispielhaft ein Anwendungsszenario für die vorliegenden Offenbarung, bei dem aus verschiedenen Blickrichtungen ein Hubverbund umfassend ein Fahrzeug F (im angehobenen Zustand) und eine Hubvorrichtung 1 gezeigt sind. Die Hubvorrichtung 1 ist hier rein beispielhaft eine Stempel-Hebebühne, wobei auch andere Formen von Hebebühnen von der Offenbarung umfasst sind. Die beiden Stempel 2 tragen jeweils eine offenbarungsgemäße Schwenkarmvorrichtung 100. In Figur 1b ist besonders gut ersichtlich, dass hier ein batteriebetriebenes Fahrzeug F angehoben worden ist, wobei hier die Batterie B auf einem nicht weiter detaillierten Montagewagen W unterhalb des angehobenen Fahrzeuges F ausgebaut und abgelegt ist. In einem solchen Szenario, wie sich auch aus der großen Batterieöffnung im Vergleich zur Unterbodenfläche in Figur 1b schematisch erkennen lässt, ist das genaue, präzise Positionieren der Schwenkarme 102 von besonderer Bedeutung, um sicher und genau die relativ kleinflächigen Aufnahmepunkte des Fahrzeuges F in Übereinstimmung mit den Fahrzeugaufnahmeteilen an den Schwenkarmen 102 bringen zu können.

Die Figuren 2a und 2b zeigen dann bereits zwei mögliche Ausführungen von offenbarungsgemäßen Schwenkarmvorrichtungen 100. Lediglich zum Zwecke der Veranschaulichung möglicher Optionen und Konstruktionsvariationen zeigen die beiden Figuren an einem Ende eines Schwenkarmes 102 eine Radgabel RG, die an einem Endabschnitt 102b bzw. 102d lösbar (hier mittels eines Steckstiftes/Sicherungsbolzens) angeordnet ist. Das hier vorgestellte Arretierprinzip funktioniert selbstverständlich auch mit einer Radgabel RG, da auch hier eine Fixierung beim Umgriff des Rades vorliegt.

Die ggf. üblicheren Anwendungsoptionen werden dann genauer in den weiteren Figuren, insbesondere Figuren 2c und 4, dargestellt, weshalb in Figur 2b an einem freien Längsende eines beispielhaft gezeigten Schwenkarmes 102 eine schematische Lupe die tatsächliche Konstruktion verdeckt und auf die vergrößerte Darstellung dieses Teilbereiches in den Figuren 2c bzw. 4 hinweist.

In Figur 2a ist ein Längsende abgeschnitten (zwei dicke Linien), um zunächst den Grundaufbau der Schwenkarme 102, der in vielen Punkten und mit Ausnahme der abweichenden Gelenk-103-ausführung bekannt ist, darzustellen. So zeigt die Figur 2a, dass hier lediglich ein Endabschnitt 102b teleskopierbar in einem Teilabschnitt 102a des Schwenkarmes 102 vorhanden ist, während das Beispiel in Figur 2b zusätzliche Teilabschnitte 102a-d zeigt. Andere Ausführungen, sogar auch ohne Teleskopfunktion, sind auch von der Offenbarung umfasst. Weiterhin sind Versteifungselemente 104 am gelenkseitigen Teil jedes Schwenkarmes 102 vorgesehen, die eine mechanische Traglasterhöhung mit sich bringen können. Je Tragarm 102 ist zudem ein Gelenk 103 vorgesehen, dass eine Verschwenkung bzw. Rotation um die rein schematisch gezeigte Achse z ermöglicht.

Die Lager werden von dem Schwenkarmträger 101 getragen, der hier als länglichrechteckig/ovales plattenförmiges Bauteil gezeigt ist, das eine Auskragung von rechteckiger plattenförmiger Konfiguration aufweist, in der die Bohrungen für die Verbindung zu den Säulen/Stempeln vorgesehen sein können. Diese Bohrungen oder anderen Verbindungsstellen können auch in dem plattenförmiges Bauteil zwischen den Gelenken 103 selbst vorgesehen sein, so dass keine Auskragung vorhanden wäre. Die Formgebung des Schwenkarmträgers 101 ist zudem ebenfalls beispielhaft und kann unter Erhalt der technischen Funktion beliebig gestaltet sein.

Wichtig, auch im Vergleich zu bekannten Schwenkarmvorrichtungen, ist zu erkennen, dass im Bereich der Gelenke 103 keinerlei Arretier-Mechanismus oder dgl. vorgesehen ist, so dass offenbarungsgemäß ein kontinuierliches Verschwenken möglich ist.

Wie bereits dargelegt wurde, zeigt die Figur 2c schließlich ein Beispiel von vielen möglichen, bei dem an einem Endabschnitt/Endteil 102d eines Schwenkarmes 102 ein Fahrzeugaufnahmeteil 200 montiert ist. Die Montage kann beispielhaft durch ein Einführen eines Einführabschnittes 221 an einem Kopplungsteil 220 in eine Aufnahme 105 (s. Figuren 3 und 6) erfolgen, wobei die dann noch mögliche Rotation über einen Reibkontakt verhindert sein kann oder durch zusätzliche nicht näher gezeigte Blockiermittel, wie Feder-Nut oder Sicherungsstifte, etc. Dadurch kann eine (zerstörungsfreie) Lösbarkeit zwischen dem Fahrzeugaufnahmeteil 200 und dem Schwenkarm bzw. dessen Endteil 102d ermöglicht werden. Alternativ oder zusätzlich kann der Formschlusskörper 210 von dem Kopplungsteil 220, das hier beispielhaft ein rotationssymmetrischer Körper mit tonnenförmigen Querschnitt sein kann, zerstörungsfrei lösbar sein, wie dies hier auch rein beispielhaft durch drei Schrauben S dargestellt wird. Ebenfalls rein beispielhaft und für jedes Fahrzeug individuell und vom Hersteller durch die Form der Aufnahmepunkte an der Karosserie oder auch weitere Randbedingungen vorgegeben ist hier der Formschlusskörper 210 mit dornförmiger Spitze gezeigt, wobei ebenfalls rein beispielhaft und nicht abschließend weitere Formen in den Figuren 3 und 5 gezeigt sind. Es sei nochmals erwähnt, dass hier auch eine einstückige Ausführung des gezeigten Fahrzeugaufnahmeteil 200 möglich ist. Die Endabschnitte oder auch der vollständige Formschlusskörper 210 können aus unterschiedlichen Materialien hergestellt sein, wobei Kunststoffe oder auch gummibemantelte Materialien den Vorteil haben können, dass diese die Karosserie eine Fahrzeuges F nicht verkratzen können.

Der Eingriff mit Formschluss erfolgte im Beispiel gemäß Figur 2c darüber, dass der Formschlusskörper 210 mit der dornförmigen Spitze in eine rundliche Vertiefung als Aufnahmepunkt an der Karosserie des Fahrzeuges F in Z-Richtung (Höhenverfahrrichtung der Hebebühne) einfährt, wenn die Spitze unterhalb des Aufnahmepunktes positioniert wurde, und zwar positioniert u.a. durch das Verschwenken der Schwenkarme 102, die hier sehr genau und schnell eingestellt werden können, weil keine Rastpositionen das Positionieren behindern. Die Passung zwischen Spitze des Formschlusskörpers 210 und Aufnahmepunkt kann bevorzugt aus einem Bereich von Spielpassungen oder Übergangspassungen gewählt sein.

Beispielhaft zeigt die Figur 3 weitere mögliche Formen von Fahrzeugaufnahmeteilen 200a-d mit insbesondere unterschiedlichen Formschlusskörpern 210 für unterschiedliche Fahrzeuge F. Ebenfalls zeigt die Figur 3 auch unterschiedliche Formen für das Kopplungsteil 220 und eine mögliche Ausprägung des Einführabschnittes 221 mit einer Nut 222, um darüber z.B. eine Rotationsblockierung im gesteckten Zustand zu ermöglichen/vereinfachen.

Eine alternative bzw. modifizierte Ausführungsoption zeigt dann die Figur 4, die einen Teil eines Einführabschnittes 221' zeigt, der aus einer Aufnahme 105 des Endteils 102d herausragt, während ein weiterer Teil, bevorzugt mit reduziertem Durchmesser, in der Aufnahme 105 eingesteckt ist (vergleiche auch 221 zu 220 in den Teilansichten rechts in Figur 3). An einem Abschnitt gegenüber zu dem Endteil 102d ist an dem Einführabschnitt 221' ferner ein tellerförmiges Element 220' als Kopplungsteil vorgesehen, das mittels einer Schraub- oder Steckverbindung 223' mit dem Einführabschnitt 221' zerstörungsfrei lösbar verbunden sein kann, wobei auch eine einstückige Ausprägung möglich ist. Diese Variante des Kopplungsteils 220' weist einen Tellerand 222' und eine Tellerfläche 224' auf. Auf der Tellerfläche 224' kann dann einer der Formschlusskörper 210a-k gemäß Figur 5 aufgestellt sein, wobei hier relevant ist, dass der zugehörige Teil 210a der Formschlusskörper 210a-k gemäß Figur 5 einen Durchmesser aufweist, der mit geringem oder keinem Spiel dem Innendurchmesser des Tellerrandes 222' gemäß Figur 4 entspricht. Somit kann zwar noch eine Rotation innerhalb des Tellers durch die Formschlusskörper 210a-k (mit 210a) erfolgen können, falls diese nicht durch eine entsprechende Passung unterdrückt oder sehr stark erschwert ist; aber dies kann auch im Hinblick auf eine weitere Positionierungsoption/- freiheitsgrad erwünscht sein.

Schließlich zeigt die Figur 6 noch einen Schwenkarm 102 (an einem hinteren Ende geschnitten), der als Gelenkarm bekannt ist, so dass ein Gelenkabschnitt 110 mit Gelenkteil 111 zwischen einem freien Ende des Schwenkarmes 102 und den Schwenkarmteilen 102a-102d vorhanden ist, der eine weitere Verschwenkung des freien Endes/Gelenkarmabschnittes 112 ermöglicht. Selbstverständlich ist grundsätzlich auch denkbar, dass mehrere Gelenkabschnitte 110 je Schwenkarm 102 vorgesehen sind oder manche Schwenkarme 102 einer Hubvorrichtung als Gelenkarme und andere nicht als solche konfiguriert sind. Die Arretierung der Gelenkabschnitte 110 ist bekannt und weiterhin eine wenig komplexe und sichere Möglichkeit für die Arretierung, bspw. wie in Figur 6 gezeigt mittels Rastlöchern 113, in die Raststifte 114 eingesteckt werden, um dadurch eine Rotation/Verschwenkung zu unterbinden.

Neben den bereits oben dargestellten Vorteilen und technischen Effekten sei hier auch festgehalten, dass das vorliegende Prinzip bzw. die Schwenkarmvorrichtung auch mit den bekannten Aufnahme"pilzen" mit Gummioberfläche genutzt werden kann, so dass beispielsweise auch diese bekannten Aufnahmpilze/Aufnahmeteller mit Gummiauflage (oder einer Auflage aus einem elastisch verformbaren Material) herangezogen werden können, insbesondere wenn das Gummi oder elastisch verformbare Material so gewählt ist, das dessen Härte ein leichtes Einsinken des Aufnahmepunktes des Fahrzeuges F erlaubt. Dazu wird das Gummi oder ein anderes elastisch verformbares Material derart gewählt, dass ein Aufnahmepunkt bzw. eine entsprechende Karosseriestruktur/-teil um 8 mm oder mehr in das elastisch verformbare Material oder Gummi einsinkt, wenn das Fahrzeug F angehoben ist. Die hochsichere Lösung mittels formschlüssigen Eingriff wird dann insbesondere über die Formschlussaufnahmen erzielt.

Die Länge der Schwenkarme kann im Übrigen abhängig von den Abstandsmaßen der Karosserie der Fahrzeuge F und auch von den Maßen der Karosserie vom Fahrzeug F gewählt sein. Dies gilt auch in Verbindung mit Schwenkarmen mit zusätzlichen Gelenken. Die Sicherung gegen ein Verschwenken im Zustand ohne Last kann durch eine weitere bevorzugte Modifikation erreicht werden, wobei eine Krafterzeugungseinrichtung vorgesehen ist, die eine Kraft in einer Richtung entgegen der Gewichtskraft eines anzuhebenden Fahrzeuges F bzw. in eine Richtung entgegen der Gewichtskraft des an dem Endabschnitt 102d montierten Fahrzeugaufnahmeteils 200 erzeugt. Die Krafterzeugungseinrichtung (nicht gezeigt) kann derart angeordnet sein, dass diese das Fahrzeugaufnahmeteil 200 oder nur den Formschlusskörper 210 von dem Endabschnitt 102d in die oben genannte Richtung (entgegen der Fahrzeuggewichtskraft) drückt, so dass ein Teil des Fahrzeugaufnahmeteils 200 von dem Endabschnitt 102d/von der Aufnahme 105 weg steht/heraussteht oder ein Teil des Formschlusskörpers 210 von dem Fahrzeugaufnahmeteil 200 absteht. Beispielsweise kann gemäß einer Ausführung bei einem Fahrzeugaufnahmeteil 200 ein Teil des Einführabschnittes 221 aus der Aufnahme 105 herausstehen. Die Kraft, die die Krafterzeugungseinrichtung auf das Fahrzeugaufnahmeteil 200 oder den Formschlusskörper 210 ausübt, ist betragsmäßig bevorzugt mindestens so groß wie die Gewichtskraft des Fahrzeugaufnahmeteils 200 oder des Formschlusskörpers 210 und kleiner als die Gewichtskraft des anzuhebenden Fahrzeuges F. Bei Belastung mit der Gewichtskraft des Fahrzeuges F wird das Fahrzeugaufnahmeteil 200 bzw. der Formschlusskörper 210 dann entgegen der Kraft, die die Krafterzeugungseinrichtung erzeugt, und aufgrund der Gewichtskraft des Fahrzeuges F in Richtung des Endabschnittes 102d gedrückt. Die Umsetzung der Krafterzeugungseinrichtung kann mittels verschiedener bekannter Konstruktionen/Mechanismen erfolgen, wovon rein bspw. die Verwendung von Federkraft oder Hydraulik bevorzugt sein kann. Beispielsweise kann hierzu auch Gebrauch von einem Federadapter gemacht werden, wie ihn die DE 10 2022 208 942 beschreibt, wobei dieser Federadapter mit dem Fahrzeugaufnahmeteil 200 kombiniert sein kann, z.B. dadurch, dass der Einführabschnitt 221 in eine (Tragteller-)aufnahme 10 gemäß DE 10 2022 208 942 eingesetzt wird. Andere Ausführungen sind hier selbstverständlich auch umfasst, soweit für den Fachmann ersichtlich und im Hinblick auf das Beispiel eines Federadapters (gemäß DE 10 2022 208 942 oder in einer anderen Ausführung) wird besonders bevorzugt, dass dabei keine Arretierung des Federadapters in der Aus-/Einfahrposition des Einführabschnittes 221 oder eines Schaftabschnittes des Federadapters vorgesehen ist, die die Federkraft des Federadapters blockiert. Ein weiteres Beispiel für die Krafterzeugungseinrichtung könnte technisch wenig komplex auch nur eine Druckfeder 300 sein, die in die Aufnahme 105 unterhalb des Einführabschnittes 221 eingesetzt wird oder die zwischen einer Oberfläche des Endabschnittes 102d und dem Bereich einer Durchmesservergrößerung des Fahrzeugaufnahmeteils 200 einem Übergang von dem Einführabschnitt 221 und dem Kopplungsteil 220 (s. Fig. 3) angeordnet sein kann, bspw. um den Einführabschnitt 221 herum. Ebenfalls kann eine Druckfeder auf der Tellerfläche 224' angeordnet sein, insbesondere wenn die Tellerränder 222' höher als in Figur 4 gezeigt ausgeführt sind und dann als Führung für den Formschlusskörper 210 dienen, so dass dann nur der Formschlussköper 210 von der Druckfeder als Krafterzeugungseinrichtung aktuiert werden würde.

Ferner ist auch eine Modifikation möglich, falls die Schwenkarmabschnitt/-auszüge/teile 102a-d zu leichtgängig teleskopierbar/zueinander in Armlängsrichtung verschiebbar sind, so dass dies die Positionierung behindert. Dann können die Schwenkarmauszüge 102a-d z.B. mittels höherer Reibung durch geringere Toleranzen oder andere übliche Mittel schwerer verfahrbar/teleskopierbar gemacht werden oder es können Rasten und/oder Klemmschrauben genutzt werden, die das Teleskopieren (leicht) erschweren.

Abschließend wird hier eine hochsichere Lösung für Hubvorrichtungen mit Schwenkarmen vorgestellt, wobei die Arretierung dieser Schwenkarme gegen ein Verschwenken ohne Arretiermechanismus im Bereich des Gelenkes 103 möglich ist, so dass das Positionieren der Arme ohne Positionseinschränkungen leichter durchführbar ist.

## Patentansprüche

1. Schwenkarmvorrichtung (100) für eine Hubvorrichtung mit
- zumindest einem Schwenkarmträger (101),
- zumindest einem Schwenkarm (102),
- zumindest einem Lager (103), und
- zumindest einem Fahrzeugaufnahmeteil (200), das einen Formschlusskörper (210) aufweist,
- wobei das zumindest eine Lager (103) den zumindest einen Schwenkarm (102) kontinuierlich schwenkbar mit dem zumindest einen Schwenkarmträger (101) verbindet.

2. Schwenkarmvorrichtung (100) gemäß Anspruch 1, wobei
- das zumindest eine Lager (103) derart eingerichtet ist, dass ein Verschwenken des Schwenkarmes (102) in Form einer Rotation um eine Achse (z) herum ermöglicht ist, wobei die Achse (z) bevorzugt parallel zu der Vertikalen angeordnet ist.

3. Schwenkarmvorrichtung (100) gemäß zumindest einem der voranstehenden Ansprüche, wobei das Fahrzeugaufnahmeteil (200) lösbar, bevorzugt einsteckbar, mit einem Endabschnitt (102d) des Schwenkarms (102) verbindbar ist.

4. Schwenkarmvorrichtung (100) gemäß Anspruch 1 oder 2, wobei das Fahrzeugaufnahmeteil (200) lösbar, bevorzugt einsteckbar, mit einem Endabschnitt (102d) des Schwenkarms (102) verbindbar ist und im eingesteckten Zustand eine relative Rotation mittels Formschluss zwischen dem Endabschnitt (102d) und dem Fahrzeugaufnahmeteil (200) unterbunden ist.

5. Schwenkarmvorrichtung (100) gemäß zumindest einem der voranstehenden Ansprüche, wobei der Formschlusskörper (210) eine derartige Form aufweist, dass im Kontakt mit einem Aufnahmepunkt eines Kraftfahrzeuges Formschluss zwischen dem Formschlusskörper (210) und dem Aufnahmepunkt gegeben ist.

6. Schwenkarmvorrichtung (100) gemäß zumindest einem der voranstehenden Ansprüche, wobei der Formschlusskörper (210) eine Form aufweist, die abhängig vom Kraftfahrzeugmodell ist.

7. Schwenkarmvorrichtung (100) gemäß zumindest einem der voranstehenden Ansprüche, wobei das Fahrzeugaufnahmeteil (200) ein Kopplungsteil (220) und den Formschlusskörper (210) umfasst, wobei das Kopplungsteil (220) und der Formschlusskörper (210) voneinander trennbar ausgeführt sind.

8. Schwenkarmvorrichtung (100) gemäß zumindest einem der voranstehenden Ansprüche, wobei eine Krafterzeugungseinrichtung vorgesehen ist, die eine Kraft auf das Fahrzeugaufnahmeteil (200) und/oder den Formschlusskörper (210) aufbringt, deren Kraftrichtung entgegen der Gewichtskraft des Fahrzeugaufnahmeteils (200) bzw. des Formschlusskörpers zeigt.

9. Schwenkarmvorrichtung (100) gemäß zumindest einem der voranstehenden Ansprüche, wobei der zumindest eine Schwenkarm (102) teleskopierbar mit einer Vielzahl Schwenkarmabschnitten (102a-d) ausgeführt ist.

10. Schwenkarmvorrichtung (100) gemäß zumindest einem der voranstehenden Ansprüche, wobei der zumindest eine Schwenkarm (102) einen Gelenkabschnitt (110) aufweist, der relativ schwenkbar zu einem anderen Teil des Schwenkarmes (102), bevorzugt relativ schwenkbar zu dem einen oder mehreren Schwenkarmabschnitten (102a-d), ist.

11. Hubvorrichtung (1) umfassend zumindest eine Hubsäule (2) und zumindest eine Schwenkarmvorrichtung (100) gemäß zumindest einem der voranstehenden Patentansprüche.
